# EUROPÄISCHE PATENTSCHRIFT

(11) **EP 3 986 806 B1**
(45) Veröffentlichungstag und Bekanntmachung des Hinweises auf die Patenterteilung: **06.08.2025**
(21) Anmeldenummer: 20743328.5
(22) Anmeldetag: 23.06.2020
(51) Int. Cl.: B65D 81/38

(54) **VERPACKUNG FÜR PHARMAZEUTISCHE ERZEUGNISSE**
PACKAGING FOR PHARMACEUTICAL PRODUCTS
EMBALLAGE POUR PRODUITS PHARMACEUTIQUES

(30) Priorität: 24.06.2019 AT 2322019
(43) Veröffentlichungstag der Anmeldung: 27.04.2022
(73) Patentinhaber: REP IP AG, 6300 Zug (CH)
(72) Erfinder: ROS, Nico, 4125 Riehen (CH)
(74) Vertreter: SONN Patentanwälte GmbH & Co KG
(86) Internationale Anmeldenummer: PCT/IB2020/055907
(87) Internationale Veröffentlichungsnummer: WO 2020/261108

(56) Entgegenhaltungen:
- EP-A1- 3 147 598
- WO-A1-00/11424
- WO-A1-2017/072638
- WO-A1-2017/072638
- WO-A1-2018/197049
- WO-A2-03/101861
- WANG YI ET AL: "Preparation, stability and mechanical property of shape-stabilized phase change materials", ENERGY, vol. 77, 1 July 2014 (2014-07-01), AMSTERDAM, NL, pages 11 - 16, XP055814098, ISSN: 0378-7788, DOI: 10.1016/j.enbuild.2014.03.036

## Beschreibung

Die Erfindung betrifft eine Verpackung für pharmazeutische Erzeugnisse, umfassend eine Primärverpackung zur Aufnahme einer Dosis oder mehrerer Dosen eines pharmazeutischen Erzeugnisses, und eine als Kartonschachtel ausgebildete Sekundärverpackung, in der die Primärverpackung aufgenommen ist, wobei die Primärverpackung in einer ein Latentwärmespeichermaterial aufweisenden Isolationshülle angeordnet ist und wobei die Isolationshülle an die Primärverpackung formangepasst ist und flächig, insbesondere allseitig flächig, an dieser anliegt.

Die Dokumente WO 2017/072638 A1, EP 3 147 598 A1, WO 03/101861 A2 und WO 2018/107049 A1 bilden den Stand der Technik zum Gegenstand der vorliegenden Erfindung.

Gebrauchsfertige pharmazeutische Produkte werden meist in einem ersten Schritt zunächst in Blister, Fläschchen, Spritzen oder Injektoren verpackt bzw. gefüllt. Die auf diese Weise mit einer Primärverpackung versehenen pharmazeutischen Produkte werden dann in vielen Fällen in kleine Kartonschachteln verpackt, welche als Sekundärverpackung dienen und auf welchen die für die Vermarktung erforderlichen Angaben aufgedruckt sind.

Eine Vielzahl solcher herstellerseitig sekundärverpackten Erzeugnisse wird für den Transport zu größeren Einheiten zusammengefasst und diese Einheiten werden mit einer Transport- oder Frachtverpackung versehen. Im Falle von temperaturempfindlichen pharmazeutischen Erzeugnissen kann die Transport- oder Frachtverpackung mit temperaturstabilisierenden Eigenschaften versehen sein, wobei in die Transport- oder Frachtverpackung beispielsweise Temperiermodule aus einem Phasenwechselmaterial eingelegt werden und die Transport- oder Frachtverpackung mit einer thermischen Isolationsschicht versehen wird. Die Transport- oder Frachtverpackung kann Temperatursensoren enthalten, mit welchen die Einhaltung eines vorgegebenen Temperaturfensters kontrolliert werden kann. Die Transport- oder Frachtverpackung kann auch ausgestaltet sein, um die sekundärverpackten Erzeugnisse vor mechanischen Einwirkungen zu schützen.

Beim Transport von Arzneimitteln über Zeiträume von mehreren Stunden oder Tagen müssen vorgegebene Temperaturbereiche bei der Lagerung und dem Transport eingehalten werden, um die Verwendbarkeit und die Sicherheit des Transportguts zu gewährleisten. Für verschiedene Arzneimittel sind Temperaturbereiche von 2 bis 25°C, insbesondere 2 bis 8°C oder 15 bis 25°C als Lager- und Transportbedingungen festgeschrieben.

Problematisch ist hierbei, dass die pharmazeutischen Erzeugnisse nur dann temperaturkontrolliert gelagert und transportiert werden können, wenn sie sich in der Transport- oder Frachtverpackung, wie z.B. in einem temperaturkontrollierten Frachtcontainer befinden. Es kann deshalb nicht festgestellt werden, ob sich ein sekundärverpacktes pharmazeutisches Produkt vor dem Einlegen in die Transport- oder Frachtverpackung oder nach dem Entnehmen aus der Transport- oder Frachtverpackung außerhalb des vorgegebenen Temperaturfensters befunden hat. Beispielsweise kann ein Endverbraucher bei einem temperaturempfindlichen pharmazeutischen Erzeugnis, das er in einer Apotheke erwirbt, nicht feststellen, ob das Erzeugnis auf dem Transport von der Apotheke nach Hause zu warm oder zu kalt geworden ist. Ebensowenig lässt sich im Zuge der Aufbewahrung in der Sekundärverpackung beim Endverbraucher zu Hause, aber auch in einem Spital oder in der Apotheke feststellen, ob das Produkt zu warm oder zu kalt wurde.

Als weiterer Nachteil von herkömmlichen Verpackungssystemen lässt sich erwähnen, dass man nicht mit Sicherheit feststellen kann, ob die Sekundärverpackung geöffnet und das pharmazeutische Erzeugnis durch eine Fälschung ersetzt wurde.

Weiters ist es nicht möglich, den Weg der einzelnen sekundärverpackten Produkte nachzuverfolgen. Dies ist bei entsprechender Ausstattung üblicher Logistiksysteme nur bei der die Transport- oder Frachtverpackung aufweisenden Versende-Einheit, z.B. Transportpalette, möglich, was jedoch keine Differenzierung hinsichtlich jeder einzelnen Sekundärverpackung erlaubt.

Aus den oben geschilderten Problemen folgt, dass der Endverbraucher sich nicht sicher sein kann, ob er ein medizinisch bzw. pharmazeutisch funktionsfähiges Medikament eingenommen hat oder ob die Wirksamkeit aufgrund von Temperatureinwirkungen bereits beeinträchtigt ist. Weiters kann der Konsument nicht sicherstellen, ob er tatsächlich das Original-Medikament eingenommen hat oder eine Fälschung.

Aufgrund dieser Unsicherheiten ist es in den meisten Ländern nicht gestattet, Medikamente vom Hersteller oder einem Zwischenhändler direkt an den Endverbraucher zu versenden, da dieser nicht in der Lage ist, die Echtheit und die Funktionsfähigkeit des Medikamentes zu überprüfen.

Die Erfindung zielt daher darauf ab, eine Verpackung für pharmazeutische Erzeugnisse der eingangs genannten Art dahingehend weiterzubilden, dass die Wirksamkeit von temperaturempfindlichen pharmazeutischen Erzeugnissen beim Endverbraucher sichergestellt und die Einhaltung eines vorgeschriebenen Temperaturfensters über die gesamte Transportkette bis zum Endverbraucher überprüfbar ist. Weiters zielt die Erfindung darauf ab, Fälschungen von pharmazeutischen Erzeugnissen jeglicher Art identifizierbar zu machen.

Zur Lösung dieser Aufgaben besteht die Erfindung bei einer Verpackung der eingangs genannten Art im Wesentlichen darin, dass das Latentwärmespeichermaterial ein Phasenwechselmaterial enthält und dass das Latentwärmespeichermaterial ein bei Gebrauchstemperatur formstabiles Trägermaterial umfasst, in dem das Phasenwechselmaterial verteilt oder angeordnet ist, sodass das Latentwärmespeichermaterial in einem Temperaturbereich sowohl unterhalb als auch oberhalb des Schmelzpunkts des Phasenwechselmaterials formstabil ist.

Die Erfindung beruht somit auf der Idee, die temperaturstabilisierenden Elemente im Inneren einer Sekundärverpackung anzuordnen, sodass die Einhaltung des vorgeschriebenen Temperaturfensters nicht von der vorübergehenden Transport- oder Frachtverpackung, wie z.B. einem gekühlten Frachtcontainer, einem Kühltransportwagen oder dgl. abhängt.

Bei der Sekundärverpackung handelt es sich hierbei um diejenige Kartonverpackung, die für die Handhabung durch den Endverbraucher vorgesehen ist und die Primärverpackung zur Aufnahme einer Dosis oder mehrerer Dosen des pharmazeutischen Erzeugnisses enthält. Die Sekundärverpackung dient dem Verkauf des enthaltenen Produktes, weshalb sie auch als Verkaufsverpackung bezeichnet wird. Sie kann werblich gestaltet werden, um den Endkunden zum Kauf des jeweiligen Inhaltes zu animieren. Im Vergleich zur Primärverpackung wie z.B. Glasflaschen oder Blistern hat die Sekundärverpackung keinen direkten Kontakt zum eigentlichen Produkt. Dennoch unterliegen die Prozessschritte in der Herstellung der Sekundärverpackung in der Regel der GMP- (Good Manufacturing Practice) bzw. der FDA-Compliance. Weiters muss die Sekundärverpackung gemäß den einschlägigen arzneimittelrechtlichen Vorschriften erste Hinweise für Verbraucher erkennbar machen, wie z.B. die Bezeichnung des pharmazeutischen Erzeugnisses, den Wirkstoff, die Darreichungsform, die Stärke der Darreichungsform, die Chargenbezeichnung, das Verfalldatum und dgl.

Die die Sekundärverpackung ausbildende Kartonschachtel ist bevorzugt als Faltschachtel ausgebildet. Die Kartonschachtel, insbesondere Kartonfaltschachtel, ist bevorzugt aus ein- oder mehrlagigem Karton aufgebaut und hat eine Wandstärke von maximal 1mm, bevorzugt maximal 0,5 mm.

Die Primärverpackung ist als Blisterverpackung, Ampulle, Injektionsampulle oder Fläschchen ausgebildet.

Bei der Ausstattung der Sekundärverpackung mit der Temperaturstabilisierungsfunktion besteht die Herausforderung in den sehr beschränkten Platzverhältnissen und dem hohen Kostendruck, da jede einzelne Verpackung mit der Technologie ausgestatten werden muss. Die Erfindung behält hierbei das herkömmliche Konzept einer Kartonschachtel als Sekundärverpackung bei und integriert ein Temperaturstabilisierungselement in Form eines Latentwärmespeichermaterials, das die Innenverpackung als Isolationshülle umhüllt.

Bevorzugt ist im Rahmen der Erfindung vorgesehen, dass die Temperaturstabilisierungsfunktion durch Elemente realisiert wird, die sich innerhalb der Sekundärverpackung befinden, sodass das äußere Erscheinungsbild der Sekundärverpackung unverändert bleibt.

Latentwärmespeichermaterialien gehören zu der Gruppe der passiven Temperierelemente, die sich dadurch auszeichnen, dass sie während der Anwendung keine externe Energiezufuhr erfordern, sondern ihre Wärmespeicherkapazität nützen, wobei es je nach Temperaturniveau zu einer Abgabe oder einer Aufnahme von Wärme an die bzw. aus der zu temperierenden Primärverpackung samt dem pharmazeutischen Erzeugnis kommt. Solche passiven Temperierelemente sind erschöpft, sobald der Temperaturausgleich mit der Primärverpackung bzw. mit deren Innenraum abgeschlossen ist. Latentwärmespeicher sind eine besondere Form von passiven Temperierelementen, die thermische Energie in Phasenwechselmaterialien speichern können, deren latente Schmelzwärme, Lösungswärme oder Absorptionswärme wesentlich größer ist als die Wärme, die sie aufgrund ihrer normalen spezifischen Wärmekapazität speichern können.

Eine besonders effiziente Temperaturstabilisierung erhält man bevorzugt dadurch, dass die Isolationshülle die Primärverpackung allseitig umgibt.

Als zusätzliche Barriere gegen Temperaturveränderungen des pharmazeutischen Erzeugnisses sieht eine bevorzugte Ausbildung der Erfindung vor, dass die das Latentwärmespeichermaterial umfassende Isolationshülle zur Ausbildung eines Isolationsspalts in allseitigem Abstand von der Sekundärverpackung in dieser gehalten ist. Der Isolationsspalt ist vorzugsweise luftgefüllt, sodass die Wärmeübertragung zwischen Primärverpackung und Sekundärverpackung zu geringen Kosten erheblich verringert ist.

Erfindungsgemäß enthält das Latentwärmespeichermaterial ein Phasenwechselmaterial. Phasenwechselmaterialien weisen eine latente Schmelzwärme auf, die wesentlich größer ist als die Wärme, die sie aufgrund ihrer normalen spezifischen Wärmekapazität speichern können. Phasenwechselmaterialien verlieren daher ihre Wirkung, sobald das gesamte Material den Phasenwechsel vollständig durchlaufen hat. Durch Ausführen des gegenläufigen Phasenwechsels kann der Latentwärmespeicher jedoch wieder aufgeladen werden.

Je nach Art des pharmazeutischen Erzeugnisses muss dieses in einem Temperaturbereich von 2 bis 20°C gehalten werden, z.B. in einem Temperaturbereich von 2 bis 8°C oder in einem Temperaturbereich von 15°C bis 25°C. Das Phasenwechselmaterial hat hierbei eine auf den vorgeschriebenen Temperaturbereich abgestimmte Phasenübergangstemperatur.

Bevorzugt weist das Phasenwechselmaterial eine Phasenübergangstemperatur von 3-10°C, insbesondere ca. 5°C, auf.

Bevorzugt ist das Phasenwechselmaterial ausgewählt aus der Gruppe bestehend aus Paraffin, bspw. n-Tetradecan oder n-Hexadecan, Ester, bspw. Methyl Ester, linearen Alkoholen, Ether, organischen Anhydriden, Salzhydraten, Wasser-Salz Gemischen, Salz-Lösungen und/oder wasserbasierten Lösungen, oder Mischungen hiervon.

Herkömmliche Phasenwechselmaterialien durchlaufen einen Phasenwechsel vom festen Zustand in den flüssigen Zustand und umgekehrt. Das Phasenwechselmaterial muss daher in einem geeigneten Behältnis angeordnet sein, damit es auch im flüssigen Zustand an seinem vorgesehenen Ort verbleibt. Eine bevorzugte Ausbildung der Erfindung sieht in diesem Zusammenhang vor, dass das Phasenwechselmaterial in einer formstabilen Umhüllung, insbesondere Kunststoffumhüllung, vorliegt. Die formstabile Umhüllung samt deren Inhalt bildet hierbei bevorzugt die Isolationshülle aus und umgibt die Primärverpackung daher vollständig.

Die Anordnung des Phasenwechselmaterials in einer entsprechend geeigneten Umhüllung ist allerdings mit einem hohen Aufwand verbunden und birgt außerdem das Risiko, dass das Phasenwechselmaterial durch die Umhüllung hindurchdiffundiert oder auf Grund einer Undichtheit aus der Umhüllung austritt und die Primärverpackung kontaminiert. Weiters ist man bei der Form der Umhüllung eingeschränkt, was wiederum den Umgang beim Anordnen der Isolationshülle in der Sekundärverpackung erschwert und mehr Platz und Gewicht benötigt.

Um diese Nachteile zu vermeiden, sieht die Erfindung vor, dass das Latentwärmespeichermaterial ein bei Gebrauchstemperatur formstabiles Trägermaterial umfasst, in dem das Phasenwechselmaterial verteilt oder angeordnet ist, sodass das Latentwärmespeichermaterial in einem Temperaturbereich sowohl unterhalb als auch oberhalb des Schmelzpunkts des Phasenwechselmaterials formstabil ist. Unter der Gebrauchstemperatur wird hierbei diejenige Temperatur verstanden, bei der ein Endverbraucher das pharmazeutische Erzeugnis anwendet, transportiert oder lagert. Die Gebrauchstemperatur umfasst daher bevorzugt einen Temperaturbereich von -25°C bis +60°C. Dadurch können die Probleme mit der Handhabung des Phasenwechselmaterials vermieden werden. Insbesondere ist es nicht nötig, Latentwärmespeicher dieser Art in gesonderten Behältern anzuordnen.

Das Trägermaterial bildet hierbei eine Matrix oder ein dreidimensionales Netzwerk aus, in welcher bzw. welchem das Phasenwechselmaterial verteilt ist. Die aus dem Trägermaterial bestehende Matrix bzw. das Netzwerk verleiht dem Latentwärmespeicher bei Gebrauchstemperatur die erforderliche mechanische Stabilität und weist innerhalb der Gebrauchstemperatur selbst keinen Phasenwechsel auf.

Das Latentwärmespeicherelement umfasst neben dem Phasenwechselmaterial bevorzugt als Trägermaterial ein oder mehrere Copolymere, insbesondere Styrol-Block-Copolymer, und/oder Ethylen-Bytylen-Copolymer, um die Formstabilität des Latentwärmespeicherelements auch oberhalb des Schmelzpunktes des Phasenwechselmaterials sicherzustellen.

Als Trägermaterial kann auch nanoporöse Kohle eingesetzt werden, in welche das Phasenwechselmaterial eingebracht ist. Weiters können als Trägermaterial kleinporige Gitterstrukturen aus einem Polymer oder offenporige Schäume, wie z.B. Kunstharz-Schaumstoffe auf Rohölbasis oder dgl. verwendet werden.

Bevorzugt ist vorgesehen, dass das Latentwärmespeichermaterial bis zu einer Temperatur von 10°C, bevorzugt 20°C, besonders bevorzugt 40°C oberhalb der Phasenübergangstemperatur des Phasenwechselmaterials formstabil ist. Dadurch ist sichergestellt, dass das Latentwärmespeicherelement auch bei höheren Temperaturen weiterhin formstabil ist.

Bevorzugt kann vorgesehen sein, dass das Latentwärmespeichermaterial bei entsprechender Ausgestaltung des Trägermaterials bei einer Erwärmung auf eine deutlich über der Gebrauchstemperatur liegende Temperatur in den schmelzflüssigen Zustand übergeführt werden kann. Der Übergang in den schmelzflüssigen Zustand kann insbesondere ab einer Temperatur erfolgen, die wenigstens 60-100°C über der Gebrauchstemperatur oder der Raumtemperatur (20°C) liegt. Dadurch wird die Herstellung der Isolationshülle mittels eines Umformverfahrens, insbesondere Gießverfahrens ermöglicht.

Eine bevorzugte Ausbildung sieht hierbei vor, dass die Isolationshülle durch Spritzgießen des Latentwärmespeichermaterials hergestellt ist.

Spritzgussverfahren sind seit langem bekannt und daher einfach und sicher einsetzbar. Insbesondere können mit Spritzgussverfahren auch komplexe Formen in einfacher Weise und kostengünstig hergestellt werden.

Erfindungsgemäß ist die Isolationshülle an die Primärverpackung formangepasst und liegt flächig, insbesondere allseitig, an dieser an. Dies erlaubt eine besonders effiziente Temperaturstabilisierung des primärverpackten Erzeugnisses. Das flächige Anliegen der Isolationshülle an der Primärverpackung umfasst auch Ausführungsformen, bei denen zwischen der formangepassten Isolationshülle und der Primärverpackung eine Trennschicht, z.B. in der Form einer Kunststofffolie, angeordnet ist. Die formangepasste Ausbildung der Isolationshülle gelingt in besonders einfacher Weise durch Verwendung eines Gieß- oder Spritzgussverfahrens.

Insbesondere kann die Isolationshülle an die Primärverpackung angeformt sein. Dies ist insbesondere bei der Ausbildung der Primärverpackung als Ampulle oder Fläschchen vorteilhaft. Die Aufbringung der Isolationshülle erfolgt dann dadurch, dass die Ampulle oder das Fläschchen als Träger für das Spritzgussverfahren eingesetzt wird, das Latentwärmespeichermaterial wird also direkt auf die Primärverpackung aufgespritzt oder die Primärverpackung wird mit Latentwärmespeichermaterial umgossen.

Die Verwendung eines formstabilen Latentwärmespeichermaterials bietet den weiteren Vorteil, dass die Isolationshülle dabei als zusätzlicher Schutz der Primärverpackung gegen mechanische Einwirkungen dienen kann. Je nach Steifigkeit kann das Latentwärmespeichermaterial auch als Schockdämpfer eingesetzt werden und die z.B. aus Glas bestehende Primärverpackung schützen, wenn die Verpackung beispielsweise zu Boden fällt. Die Steifigkeit des Latentwärmespeichermaterials kann optimal auf das Produkt angepasst werden, da sich formstabile Latentwärmespeichermaterialien mit einem hohen Elastizitätsmodul von bis zu 3000 N/mm2 oder auch mit einem sehr geringen Elastizitätsmodul von bis zu 1 N/mm2 herstellen lassen. Bei der Variante, bei der ein Phasenwechselmaterial flüssig in eine Kunststoffhülle gegossen wird, kann der zusätzliche mechanische Schutz über die Steifigkeit der Kunststoffhülle erfolgen.

Bei der Variante, bei welcher das Phasenwechselmaterial in einer Matrix oder einem Netzwerk aus einem sowohl oberhalb als auch unterhalb des Schmelzpunkts des Phasenwechselmaterials formstabilen Trägermaterial verteilt ist, kann das Trägermaterial dem Latentwärmespeicherelement aufpralldämpfende Eigenschaften verleihen. Hierzu ist das Trägermaterial bevorzugt derart ausgewählt, dass das Elastizitätsmodul der Isolationshülle < 1000 N/mm², vorzugsweise 10 - 100 N/mm², beträgt. Beispielsweise kann das Trägermaterial aus der Gruppe der Elastomere ausgewählt sein.

Die Isolationshülle kann bevorzugt aus zumindest zwei Schichten bestehen, die besonders bevorzugt Phasenwechselmaterialien mit unterschiedlichen Phasenübergangstemperaturen aufweisen. Dadurch kann der gewünschte Temperaturbereich einfach und effizient festgelegt werden.

Die Isolationshülle kann aus zwei Halbteilen oder aus einer Mehrzahl von Teilen gebildet sein, welche die Primärverpackung zusammen umhüllen.

Der Isolationsspalt ist bevorzugt außen durch die Kartonschachtel und innen durch die Isolationshülle begrenzt. Um eine besonders gute thermische Isolation des pharmazeutischen Erzeugnisses zu erhalten, ist bevorzugt vorgesehen, dass der Isolationsspalt mit einem Gas gefüllt ist, wie z.B. mit Luft, CO₂, Krypton, Xenon oder einer Mischung dieser Gase, oder evakuiert ist.

Der Isolationsspalt weist bevorzugt eine Dicke von < 16 mm, insbesondere 5-10 mm auf. Bei einem 10 mm dicken Isolationsspalt liegt die Wärmeleitung der Luft im Spalt bei ca. 2,6 W/m²K. Wie Messungen ergeben haben, liegt der Wärmeübergangskoeffizient an der Grenzfläche zwischen der Außenverpackung und der Luft des Isolationsspaltes bzw. zwischen der Isolationshülle und der Luft des Isolationsspaltes bei ca. 3-5 W/m²K. Bei einer Spaltbreite von unter 5 mm entsteht der maßgebliche Dämmeffekt auf Grund der beiden Wärmeübergangskoeffizienten der angrenzenden Flächen an den Luftspalt nicht mehr über die Luft. Der Isolationsspalt kann in bevorzugter Weise auch eine Dicke von < 5 mm, insbesondere 1-3 mm aufweisen.

Die Dämmleistung des Isolationsspaltes kann weiter verbessert werden, indem die beiden den Spalt begrenzenden Oberflächen oder auch nur eine der Oberfläche wärmereflektierend beschichtet wird.

Eine bevorzugte Ausbildung sieht daher vor, dass die Isolationshülle an ihrer Außenseite eine wärmereflektierende Beschichtung, wie z.B. eine metallische Beschichtung oder eine Metallfolie, aufweist.

Alternativ oder zusätzlich kann vorgesehen sein, dass die Kartonschachtel an ihrer Innenoberfläche eine wärmereflektierende Beschichtung, wie z.B. eine metallische Beschichtung oder eine Metallfolie, trägt.

Bevorzugt ist die wärmereflektierende Beschichtung von einer metallischen, insbesondere gasdichten Beschichtung, vorzugsweise einer Beschichtung mit einem Emissionsgrad von < 0,5, vorzugsweise < 0,2, besonders bevorzugt < 0,04, wie z.B. einer Beschichtung aus Aluminium, gebildet.

Durch die Beschichtung lässt sich der Energieübertrag infolge Wärmestrahlung deutlich verringern und die Dämmleistung wird dadurch ohne eine wesentliche Kostensteigerung erhöht.

Eine weitere Steigerung der Dämmleistung kann erfolgen indem der Isolationsspalt mit weiteren Schichten an reflektieren Folien gefüllt wird, oder indem dem Isolationsspalt das Gas entzogen wird (Vakuum). Alternativ kann der Isolationsspalt mit einem hochdämmenden Material, wie z.B. einem Aerogel, gefüllt werden.

Um die Dämmungswirkung eines mit einem Gas gefüllten Isolationsspalts weiter zu verbessern, ist bevorzugt vorgesehen, dass der Isolationsspalt durch zumindest eine im Isolationsspalt angeordnete Zwischenschicht, bevorzugt eine Folie, unterteilt ist. Die zumindest eine Zwischenschicht ist bevorzugt im Wesentlichen parallel zu den den Isolationsspalt begrenzenden Außen- und Innenflächen angeordnet. Wenn die Dicke des Isolationsspalts zu groß ist, kann innerhalb der Isolierschicht eine unerwünschte Konvektion stattfinden. Um dies zu verhindern, unterteilt die zumindest eine Zwischenschicht den Isolationsspalt in zumindest zwei Bereiche mit jeweils geringerer Dicke. Bevorzugt kann die Zwischenschicht ein- oder beidseitig mit wärmereflektierenden Eigenschaften, insbesondere mit einer wärmereflektierenden Beschichtung versehen sein. Die wärmereflektierende Beschichtung ist bevorzugt von einer metallischen, insbesondere gasdichten Beschichtung, vorzugsweise einer Beschichtung mit einem Emissionsgrad von < 0,5, vorzugsweise < 0,2, besonders bevorzugt < 0,04, wie z.B. einer Beschichtung aus Aluminium, gebildet.

Besonders bevorzugt ist im Isolationsspalt wenigstens eine Schicht, insbesondere mehrere übereinanderliegende Schichten, einer wärmereflektierenden Folie, insbesondere Metallfolie, angeordnet.

Der Isolationsspalt wird gemäß einer bevorzugten Ausbildung dadurch geschaffen, dass Distanzelemente angeordnet sind, um die Isolationshülle in allseitigem Abstand von der Sekundärverpackung in dieser zu halten.

Die Distanzelemente können hierbei von gesonderten Teilen gebildet sein, die um die Isolationshülle herum verteilt zwischen der Isolationshülle und der Sekundärverpackung angeordnet sind, wobei die Kontaktflächen der Distanzelemente an der Isolationshülle und der Kartonschachtel minimiert sind, um den Wärmeübergang durch Wärmeleitung zu reduzieren.

Bevorzugt bestehen die Distanzelemente aus dem Phasenwechselmaterial der Isolationshülle oder sind von Kartonelementen, insbesondere Kartonelementen der Sekundärverpackung, gebildet.

Um die Einhaltung des vorgeschriebenen Temperaturbereichs überwachen zu können und/oder um ein unzulässiges Öffnen der Sekundär- oder der Primärverpackung zum Zwecke der Einbringung einer Fälschung detektieren zu können, sieht eine bevorzugte Weiterbildung vor, dass ein Temperatursensor oder ein Temperaturkontrollstreifen im Isolationsspalt, im Latentwärmespeichermaterial, zwischen Latentwärmespeichermaterial und Primärverpackung oder in der Primärverpackung angeordnet ist. Temperaturkontrollstreifen sind eine Art chemischer Papierthermometer, bei dem ein Messstreifen beim Erreichen einer vorbestimmten Temperatur seine Farbe irreversibel verändert.

Weiters kann in diesem Zusammenhang ein elektronischer Speicher zum Speichern von in regelmäßigen Abständen oder kontinuierlich erfassten Temperaturmesswerten in der Verpackung vorgesehen sein, wobei der elektronische Speicher bevorzugt mit einer elektronischen Schaltung zum drahtlosen Auslesen der gespeicherten Temperaturmesswerte verbunden ist. Beispielsweise können die gespeicherten Temperaturmesswerte einer Antenne zum drahtlosen induktiven Übermitteln der Werte an eine Leseeinrichtung zugeführt sein. Die Datenübertragung kann hierbei z.B. über den RFID- oder NFC-Standard erfolgen.

Bevorzugt wird der Temperatursensor zwischen der Primärverpackung und der Sekundärverpackung angeordnet oder innerhalb der Isolationshülle. Bei der Anordnung innerhalb der Isolationshülle lässt sich mittels der Temperaturmessung feststellen, ob diese geöffnet wurde. Ohne Öffnung der Isolationshülle kann es zu keinem sprunghaften Anstieg der Temperatur kommen. Bei einem Öffnen der Isolationshülle kommt es unweigerlich zu einem Temperatursprung, da die Außentemperatur nicht vor dem Öffnen auf z.B. 0,1K der Innentemperatur angepasst werden kann, da die Innentemperatur für eine Drittpartei nicht bekannt ist. Somit kann sichergestellt werden, dass ein Austausch des pharmazeutischen Erzeugnisses automatisch von einem System erkannt wird.

Die Erfindung wird nachfolgend anhand von in der Zeichnung schematisch dargestellten Ausführungsbeispielen näher erläutert. In dieser zeigen Fig. 1 eine perspektivische Ansicht der erfindungsgemäßen Verpackung und Fig. 2 einen Querschnitt der Verpackung gemäß Fig. 1.

In Fig. 1 und 2 ist eine Kartonschachtel mit 1 bezeichnet, welche die Sekundärverpackung darstellt. Im Inneren der Kartonschachtel 1 ist eine Isolationshülle 2 angeordnet, die aus einem Latentwärmespeichermaterial besteht oder ein solches enthält. Die Isolationshülle umschließt eine Primärverpackung 3, welche z.B. als Glasampulle ausgebildet ist, die in ihrem Inneren 4 ein pharmazeutisches Erzeugnis aufnimmt. Die Isolationshülle 2 kann z.B. aus zwei Halbschalen bestehen, welche entlang einer Trennungsebene 5 voneinander getrennt werden können, um die Primärverpackung 3 zugänglich zu machen. Wie in Fig. 2 ersichtlich ist, ist die Isolationshülle an die Außenform der Primärverpackung 3 angepasst, sodass die Isolationshülle 2 flächig, im vorliegenden Fall entlang einer Zylinderfläche, an der Primärverpackung 3 anliegt.

Zwischen der Isolationshülle 2 und der Kartonschachtel 1 sind allseitig, d.h. an allen sechs Seiten des Quaders, Distanzelemente 6 angeordnet, welche dafür sorgen, dass zwischen der Isolationshülle 2 und der Kartonschachtel 1 ein Isolationsspalt 7 vorgesehen ist. Auf den Isolationsspalt 7 kann aber auch verzichtet werden. Der Isolationsspalt 7 ist mit einem Gas, wie z.B. Luft gefüllt. Zur Verbesserung der thermischen Isolation kann an der Außenseite der Isolationshülle 2 und/oder an der Innenseite der Kartonschachtel 1 eine wärmereflektierende Beschichtung 8 bzw. 9 z.B. in Form einer Metallfolie angebracht sein. Ein wärmereflektierendes flächiges Element, z.B. eine Metallfolie, kann auch im Isolationsspalt 7 angeordnet werden, wie dies beispielhaft mit der strichlierten Linie 10 im Bereich zwischen den zwei rechten Distanzelementen 6 angedeutet ist.

Zur Kontrolle der Temperatur des pharmazeutischen Erzeugnisses ist weiters ein Temperatursensor 11 vorgesehen, der im Falle der Ausbildung der Isolationshülle 2 aus zwei Halbschalen zu der Trennebene 5 hin gerichtet ist. Der Temperatursensor 11 kann hierbei nicht nur die Temperatur des pharmazeutischen Erzeugnisses überwachen, sondern auch eine unbefugte Öffnung der Verpackung detektieren. Bei einer Trennung der beiden Halbschalen der Isolationshülle voneinander verändert sich die vom Temperatursensor 11 erfasste Temperatur nämlich sprunghaft.

## Patentansprüche

1. Verpackung für pharmazeutische Erzeugnisse, umfassend eine Primärverpackung (3) zur Aufnahme einer Dosis oder mehrerer Dosen eines pharmazeutischen Erzeugnisses, und eine als Kartonschachtel (1) ausgebildete Sekundärverpackung, in der die Primärverpackung (3) aufgenommen ist, wobei die Primärverpackung (3) in einer ein Latentwärmespeichermaterial aufweisenden Isolationshülle (2) angeordnet ist und wobei das Latentwärmespeichermaterial ein Phasenwechselmaterial enthält, wobei das Latentwärmespeichermaterial ein bei Gebrauchstemperatur formstabiles Trägermaterial umfasst, in dem das Phasenwechselmaterial verteilt oder angeordnet ist, sodass das Latentwärmespeichermaterial in einem Temperaturbereich sowohl unterhalb als auch oberhalb des Schmelzpunkts des Phasenwechselmaterials formstabil ist, **dadurch gekennzeichnet, dass** die Primärverpackung (3) als Blisterverpackung, Ampulle, Injektionsampulle oder Fläschchen ausgebildet ist und wobei die Isolationshülle (2) an die Primärverpackung (3) formangepasst ist und flächig, insbesondere allseitig flächig, an dieser anliegt.

2. Verpackung nach Anspruch 1, **dadurch gekennzeichnet, dass** die Isolationshülle (2) die Primärverpackung (3) allseitig umgibt.

3. Verpackung nach Anspruch 1, **dadurch gekennzeichnet, dass** das Phasenwechselmaterial ausgewählt ist aus der Gruppe bestehend aus Paraffin, bspw. n-Tetradecan oder n-Hexadecan, Ester, bspw. Methyl Ester, linearen Alkoholen, Ether, organischen Anhydriden, Salzhydraten, Wasser-Salz Gemischen, Salz-Lösungen und/oder wasserbasierten Lösungen, oder Mischungen hiervon.

4. Verpackung nach Anspruch 1, 2 oder 3, **dadurch gekennzeichnet, dass** das Phasenwechselmaterial eine Phasenübergangstemperatur von 3-10°C, insbesondere ca. 5°C, aufweist.

5. Verpackung nach einem der Ansprüche 1 bis 4, **dadurch gekennzeichnet, dass** das Phasenwechselmaterial in einer formstabilen Umhüllung, insbesondere Kunststoffumhüllung, vorliegt.

6. Verpackung nach einem der Ansprüche 1 bis 5, **dadurch gekennzeichnet, dass** das Latentwärmespeichermaterial bis zu einer Temperatur von 5°C, bevorzugt 10°C, besonders bevorzugt 15°C oberhalb der Phasenübergangstemperatur des Phasenwechselmaterials formstabil ist.

7. Verpackung nach einem der Ansprüche 1 bis 6,
**dadurch gekennzeichnet, dass** die Isolationshülle (2) durch Spritzgießen des Latentwärmespeichermaterials hergestellt ist.

8. Verpackung nach einem der Ansprüche 1 bis 7, **dadurch gekennzeichnet, dass** die Isolationshülle (2) an die Primärverpackung (3) angeformt ist.

9. Verpackung nach einem der Ansprüche 1 bis 8, **dadurch gekennzeichnet, dass** die Isolationshülle (2) einen Elastizitätsmodul von 1 - 3.000 N/mm² aufweist.

10. Verpackung nach einem der Ansprüche 1 bis 9, **dadurch gekennzeichnet, dass** die Isolationshülle (2) an ihrer Außenseite eine wärmereflektierende Beschichtung (8), wie z.B. eine metallische Beschichtung oder eine Metallfolie, aufweist.

11. Verpackung nach einem der Ansprüche 1 bis 10, **dadurch gekennzeichnet, dass** die Kartonschachtel (1) an ihrer Innenoberfläche eine wärmereflektierende Beschichtung (9), wie z.B. eine metallische Beschichtung oder eine Metallfolie, trägt.

12. Verpackung nach Anspruch 10 oder 11, **dadurch gekennzeichnet, dass** die wärmereflektierende Beschichtung (8,9) von einer metallischen, insbesondere gasdichten Beschichtung, vorzugsweise einer Beschichtung mit einem Emissionsgrad von < 0,5, vorzugsweise < 0,2, besonders bevorzugt < 0,04, wie z.B. einer Beschichtung aus Aluminium, gebildet ist.

13. Verpackung nach einem der Ansprüche 1 bis 12, **dadurch gekennzeichnet, dass** die Isolationshülle (2) zur Ausbildung eines Isolationsspalts (7) in allseitigem Abstand von der Sekundärverpackung (1) in dieser gehalten ist.

14. Verpackung nach Anspruch 13,
**dadurch gekennzeichnet, dass** der Isolationsspalt (7) mit einem Gas gefüllt ist, wie z.B. mit Luft, CO₂, Krypton, Xenon oder einer Mischung dieser Gase, oder evakuiert ist.

15. Verpackung nach Anspruch 13 oder 14, **dadurch gekennzeichnet, dass** im Isolationsspalt (7) wenigstens eine Schicht (10), insbesondere mehrere übereinanderliegende Schichten, einer wärmereflektierenden Folie, insbesondere Metallfolie, angeordnet ist.

16. Verpackung nach einem der Ansprüche 13 bis 15, **dadurch gekennzeichnet, dass** der Isolationsspalt (7) eine Dicke von < 16 mm, insbesondere 5-10 mm aufweist.

17. Verpackung nach einem der Ansprüche 13 bis 16, **dadurch gekennzeichnet, dass** Distanzelemente (6) angeordnet sind, um die Isolationshülle (2) in allseitigem Abstand von der Sekundärverpackung (1) in dieser zu halten.

18. Verpackung nach Anspruch 17, **dadurch gekennzeichnet, dass** die Distanzelemente (6) aus dem Phasenwechselmaterial der Isolationshülle (2) bestehen oder von Kartonelementen, insbesondere Kartonelementen der Sekundärverpackung (1), gebildet sind.

19. Verpackung nach einem der Ansprüche 1 bis 18, **dadurch gekennzeichnet, dass** ein Temperatursensor (11) oder ein Temperaturkontrollstreifen im Isolationsspalt (7), im Latentwärmespeichermaterial, zwischen Latentwärmespeichermaterial und Primärverpackung (3) oder in der Primärverpackung (3) angeordnet ist.

## Claims

1. Packaging for pharmaceutical products, comprising a primary packaging (3) for receiving one or several doses of a pharmaceutical product, and a secondary packaging designed as a cardboard box (1) in which the primary packaging (3) is received, wherein the primary packaging (3) is arranged in an insulation shell (2) having a latent heat storage material, and wherein the latent heat storage material comprises a phase change material, the latent heat storage material comprising a carrier material which is dimensionally stable at the temperature of use, in which the phase change material is distributed or arranged so that the latent heat storage material is dimensionally stable in a temperature range both below and above the melting point of the phase change material, **characterized in that** the primary packaging (3) is designed as a blister pack, ampoule, injection ampoule or vial and wherein the insulation shell (2) is adapted in shape to the primary packaging (3) and resting flat, in particular flat on all sides, on the latter.

2. Packaging according to claim 1, **characterized in that** the insulation shell (2) surrounds the primary packaging (3) on all sides.

3. Packaging according to claim 1, **characterized in that** the phase change material is selected from the group consisting of paraffin, e.g. n-tetradecane or n-hexadecane, esters, e.g. methyl esters, linear alcohols, ethers, organic anhydrides, salt hydrates, water-salt mixtures, salt solutions and/or water-based solutions, or mixtures thereof.

4. Packaging according to claim 1, 2 or 3, **characterized in that** the phase change material has a phase transition temperature of 3-10°C, in particular approximately 5°C.

5. Packaging according to any one of claims 1 to 4, **characterized in that** the phase change material is present in a dimensionally stable enclosure, in particular a plastic enclosure.

6. Packaging according to any one of claims 1 to 5, **characterized in that** the latent heat storage material is dimensionally stable up to a temperature of 5 °C, preferably 10 °C, particularly preferably 15 °C above the phase transition temperature of the phase change material.

7. Packaging according to any one of claims 1 to 6, **characterized in that** the insulation shell (2) is produced by injection molding the latent heat storage material.

8. Packaging according to any one of claims 1 to 7, **characterized in that** the insulation shell (2) is moulded onto the primary packaging (3).

9. Packaging according to any one of claims 1 to 8, **characterized in that** the insulation shell (2) has a modulus of elasticity of 1 to 3,000 N/mm².

10. Packaging according to any one of claims 1 to 9, **characterized in that** the insulation shell (2) has a heat-reflecting coating (8), such as a metallic coating or a metal foil, on its outside.

11. Packaging according to any one of claims 1 to 10, **characterized in that** the cardboard box (1) has a heat-reflecting coating (9), such as a metallic coating or a metal foil, on its inner surface.

12. Packaging according to claim 10 or 11, **characterized in that** the heat-reflecting coating (8, 9) is formed by a metallic, in particular gas-tight coating, preferably a coating with an emissivity of < 0.5, preferably < 0.2, particularly preferably < 0.04, such as a coating made of aluminium.

13. Packaging according to any one of claims 1 to 12, **characterized in that** the insulation shell (2) is held in the secondary packaging (1) at a distance from the latter on all sides in order to form an insulation gap (7).

14. Packaging according to claim 13, **characterized in that** the insulation gap (7) is filled with a gas, such as air, CO₂, krypton, xenon or a mixture of these gases, or is evacuated.

15. Packaging according to claim 13 or 14, **characterized in that** at least one layer (10), in particular several superimposed layers, of a heat-reflecting foil, in particular metal foil, is arranged in the insulation gap (7).

16. Packaging according to any one of claims 13 to 15, **characterized in that** the insulation gap (7) has a thickness of < 16 mm, in particular 5-10 mm.

17. Packaging according to any one of claims 13 to 16, **characterized in that** spacer elements (6) are arranged in order to hold the insulation shell (2) at a distance on all sides from the secondary packaging (1) in the latter.

18. Packaging according to claim 17, **characterized in that** the spacer elements (6) consist of the phase change material of the insulation shell (2) or are formed from cardboard elements, in particular cardboard elements of the secondary packaging (1).

19. Packaging according to any one of claims 1 to 18, **characterized in that** a temperature sensor (11) or a temperature control strip is arranged in the insulation gap (7), in the latent heat storage material, between the latent heat storage material and the primary packaging (3) or in the primary packaging (3).

## Revendications

1. Emballage pour produits pharmaceutiques, comprenant un emballage primaire (3) destiné à recevoir une dose ou plusieurs doses d'un produit pharmaceutique, et un emballage secondaire conçu comme une boîte en carton (1), dans lequel l'emballage primaire (3) est reçu, l'emballage primaire (3) étant disposé dans une enveloppe isolante (2) comportant un matériau de stockage de chaleur latente, et le matériau de stockage de chaleur latente contenant un matériau à changement de phase, le matériau de stockage de chaleur latente comprenant un matériau support dimensionnellement stable à la température d'utilisation, dans lequel le matériau à changement de phase est réparti ou disposé, de sorte que le matériau de stockage de chaleur latente est dimensionnellement stable dans une plage de température tant en dessous qu'au-dessus du point de fusion du matériau à changement de phase, **caractérisé en ce que** l'emballage primaire (3) est conçu comme un emballage blister, une ampoule, une ampoule d'injection ou un flacon et **en ce que** l'enveloppe isolante (2) est adaptée à la forme de l'emballage primaire (3) et s'applique de manière plane, en particulier de manière plane sur tous les côtés, contre celui-ci.

2. Emballage selon la revendication 1, **caractérisé en ce que** l'enveloppe isolante (2) entoure l'emballage primaire (3) de tous côtés.

3. Emballage selon la revendication 1, **caractérisé en ce que** le matériau à changement de phase est sélectionné dans le groupe constitué de paraffine, par exemple n-tétradécane ou n-hexadécane, esters, par exemple esters méthyliques, alcools linéaires, éthers, anhydrides organiques, hydrates de sel, mélanges eau-sel, solutions salines et/ou solutions à base d'eau, ou mélanges de ceux-ci.

4. Emballage selon la revendication 1, 2 ou 3, **caractérisé en ce que** le matériau à changement de phase présente une température de transition de phase de 3-10°C, en particulier environ 5°C.

5. Emballage selon l'une des revendications 1 à 4, **caractérisé en ce que** le matériau à changement de phase se présente dans une enveloppe dimensionnellement stable, en particulier une enveloppe en plastique.

6. Emballage selon l'une des revendications 1 à 5, **caractérisé en ce que** le matériau de stockage de chaleur latente est dimensionnellement stable jusqu'à une température de 5°C, de préférence 10°C, plus préférablement 15°C au-dessus de la température de transition de phase du matériau à changement de phase.

7. Emballage selon l'une des revendications 1 à 6, **caractérisé en ce que** l'enveloppe isolante (2) est fabriquée par moulage par injection du matériau de stockage de chaleur latente.

8. Emballage selon l'une des revendications 1 à 7, **caractérisé en ce que** l'enveloppe isolante (2) est moulée sur l'emballage primaire (3).

9. Emballage selon l'une des revendications 1 à 8, **caractérisé en ce que** l'enveloppe isolante (2) présente un module d'élasticité de 1 - 3 000 N/mm².

10. Emballage selon l'une des revendications 1 à 9, **caractérisé en ce que** l'enveloppe isolante (2) présente sur sa face extérieure un revêtement réfléchissant la chaleur (8), tel qu'un revêtement métallique ou une feuille métallique.

11. Emballage selon l'une des revendications 1 à 10, **caractérisé en ce que** la boîte en carton (1) porte sur sa surface intérieure un revêtement réfléchissant la chaleur (9), tel qu'un revêtement métallique ou une feuille métallique.

12. Emballage selon la revendication 10 ou 11, **caractérisé en ce que** le revêtement réfléchissant la chaleur (8, 9) est formé d'un revêtement métallique, en particulier étanche aux gaz, de préférence un revêtement avec un degré d'émission < 0,5, de préférence < 0,2, plus préférablement < 0,04, tel qu'un revêtement en aluminium.

13. Emballage selon l'une des revendications 1 à 12, **caractérisé en ce que** l'enveloppe isolante (2) est maintenue dans l'emballage secondaire (1) à distance de tous côtés de celui-ci pour former un espace d'isolation (7).

14. Emballage selon la revendication 13, **caractérisé en ce que** l'espace d'isolation (7) est rempli d'un gaz, tel que l'air, le CO₂, le krypton, le xénon ou un mélange de ces gaz, ou est évacué.

15. Emballage selon la revendication 13 ou 14, **caractérisé en ce que** dans l'espace d'isolation (7) est disposée au moins une couche (10), en particulier plusieurs couches superposées, d'un film réfléchissant la chaleur, en particulier un film métallique.

16. Emballage selon l'une des revendications 13 à 15, **caractérisé en ce que** l'espace d'isolation (7) présente une épaisseur de < 16 mm, en particulier 5-10 mm.

17. Emballage selon l'une des revendications 13 à 16, **caractérisé en ce que** des éléments d'espacement (6) sont disposés pour maintenir l'enveloppe isolante (2) à distance de tous côtés de l'emballage secondaire (1) dans celui-ci.

18. Emballage selon la revendication 17, **caractérisé en ce que** les éléments d'espacement (6) sont constitués du matériau à changement de phase de l'enveloppe isolante (2) ou sont formés d'éléments en carton, en particulier d'éléments en carton de l'emballage secondaire (1).

19. Emballage selon l'une des revendications 1 à 18, **caractérisé en ce qu'**un capteur de température (11) ou une bande de contrôle de température est disposé dans l'espace d'isolation (7), dans le matériau de stockage de chaleur latente, entre le matériau de stockage de chaleur latente et l'emballage primaire (3) ou dans l'emballage primaire (3).
